# EUROPÄISCHE PATENTSCHRIFT

(11) **EP 1 617 021 B1**
(45) Veröffentlichungstag und Bekanntmachung des Hinweises auf die Patenterteilung: **01.08.2007**
(21) Anmeldenummer: 05011821.5
(22) Anmeldetag: 01.06.2005
(51) Int. Cl.: E05B 65/12

(54) **Kraftfahrzeugschloss**
Motor vehicle lock
Serrure pour véhicule automobile

(30) Priorität: 15.07.2004 DE 102004034510
(43) Veröffentlichungstag der Anmeldung: 18.01.2006
(73) Patentinhaber: Brose Schliesssysteme GmbH & Co. KG, 42369 Wuppertal (DE)
(72) Erfinder: Zillert, Markus, 40231 Düsseldorf (DE)
(74) Vertreter: Gesthuysen, von Rohr & Eggert

(56) Entgegenhaltungen:
- DE-A1- 4 427 213
- DE-U- 20 303 196
- US-A1- 2001 010 427
- US-A1- 2002 121 784
- US-B1- 6 382 687
- US-B1- 6 540 271

## Beschreibung

Die vorliegende Erfindung betrifft ein Kraftfahrzeugschloß mit den Merkmalen des Oberbegriffs von Anspruch 1. Das Kraftfahrzeugschloß ist in besonderem Maße als Seitentürschloß geeignet, kann aber als Schiebetürschloß, Hecktürschloß, Heckklappenschloß oder Haubenschloß Verwendung finden.

Zur Komforterhöhung und um reproduzierbar einen optimalen Schließvorgang gewährleisten zu können, werden Kraftfahrzeugschlösser zunehmend mit einer Schließhilfsfunktion ausgestattet. Die Schließhilfsfunktion sorgt dafür, daß das Kraftfahrzeugschloß aus einer Zwischenstellung heraus motorisch in die vollständig geschlossene Stellung überführt wird. Die Zwischenstellung entspricht bei einem Kraftfahrzeugschloß mit Schloßfalle und Sperrklinke in der Regel der Vorschließstellung der Schloßfalle.

Bei einem bekannten Kraftfahrzeugschloß (DE 44 27 213 C2) ist zur Realisierung der Schließhilfsfunktion ein Schließhilfsantrieb und ein Schließhilfshebel vorgesehen, um die Schloßfalle des Kraftfahrzeugschlosses von einer Vorschließstellung in eine Hauptschließstellung zu verstellen. Bei diesem Schließvorgang kommt der Schließhilfshebel in Eingriff mit einer an der Schloßfalle angeordneten Ausformung, drückt die Schloßfalle in die Hauptschließstellung und verbleibt schließlich in einer Stellung, in der der Schließhilfshebel die Rückstellung der Schloßfalle blockiert. Erst beim Ausheben der Sperrklinke, also wenn die Kraftfahrzeugtür geöffnet werden soll, kommt auch der Schließhilfshebel außer Eingriff mit der Schloßfalle. Das Ausheben des Schließhilfshebels, also das Entkuppeln des Schließhilfshebels von der Schloßfalle, ist hier unmittelbar mit dem Ausheben der Sperrklinke verbunden. Dies ist durch eine zusätzliche Hebelmechanik realisiert, die einen hohen konstruktiven Aufwand erfordert.

Ferner ist ein Kraftfahrzeugschloß bekannt (DE 43 11 785 A1), bei dem die Sperrklinke selbst als Schließhilfshebel eingesetzt wird. Hier ist eine Hebelmechanik vorgesehen, die einerseits das Verstellen der Schloßfalle in die Hauptschließstellung mittels der Sperrklinke und andererseits das Ausheben der Sperrklinke selbst ermöglicht. Eine solche Konstruktion ist aufwendig und weist Nachteile in Bezug auf eine flexible Anordnung der diversen Bauteile in dem Kraftfahrzeugschloß auf.

Das bekannte Kraftfahrzeugschloß (DE 203 03 196 U1), von dem die vorliegende Erfindung ausgeht, ist ebenfalls mit einer motorischen Schließhilfe ausgestattet. Die Schließhilfe zeigt einen Schließhilfsantrieb mit einem schwenkbaren Antriebselement und einen an dem Antriebselement schwenkbar angelenkten Schließhilfshebel. Der Schließhilfshebel weist eine Kulissenführung auf, die in Eingriff mit einem Zwischenelement bringbar ist. Die Kulissenführung bewirkt damit eine Bewegungsführung des Schließhilfshebels derart, daß der Schließhilfshebel zu Beginn des Schließvorgangs mit der Schloßfalle gekuppelt wird und zum Ende des Schließvorgangs von der Schloßfalle entkoppelt wird.

Nachteilig bei dem den Ausgangspunkt bildenden Kraftfahrzeugschloß ist die grundsätzliche Fehleranfälligkeit der beschriebenen Kulissenführung. Hier kann es zu Reibverlusten oder Verklemmungen kommen. Ferner ist nachteilig, daß die hier benötigten Komponenten, insbesondere die Kulissenführung selbst, aufwendig zu fertigen sind. Schließlich darf darauf hingewiesen werden, daß bei der Konstruktion grundsätzlich die notwendige Kopplung zwischen dem Schließhilfshebel und dem Zwischenelement zu berücksichtigen ist, was zu ungewünschten konstruktiven Beschränkungen führt.

Der vorliegenden Erfindung liegt das Problem zugrunde, das bekannte Kraftfahrzeugschloß derart auszugestalten und weiterzubilden, daß eine hohe Funktionssicherheit bei hoher konstruktiver Flexibilität und mit geringem Aufwand gewährleistet ist.

Das obige Problem wird bei einem Kraftfahrzeugschloß mit den Merkmalen des Oberbegriffs von Anspruch 1 durch die Merkmale des kennzeichnenden Teils von Anspruch 1 gelöst. Vorteilhafte Weiterbildungen sind Gegenstand der Unteransprüche.

Wesentlich ist die Erkenntnis, daß eine geeignete Kopplung zwischen Antriebselement und Schließhilfshebel ursächlich dafür sein kann, daß der Bewegungszyklus des Antriebselements nach der Verstellung der Schloßfalle in die Hauptschließstellung das Entkuppeln des Schließhilfshebels von der Schloßfalle bewirkt.

Der Schließhilfsantrieb bildet mit dem Schließhilfshebel gewissermaßen ein abgeschlossenes System, das seine Funktion - abgesehen von der Kupplung mit der Schloßfalle - weitgehend unabhängig von weiteren Komponenten des Kraftfahrzeugschlosses erfüllen kann. Dies führt zu einer konstruktiven Entkopplung und im Ergebnis zu besonders einfachen konstruktiven Lösungen.

Eine besonders einfache und damit robuste konstruktive Ausgestaltung zeigt sich dann, wenn der Schließhilfshebel an einer von der Schwenkachse des Antriebselements beabstandeten Stelle nach Art eines Exzenters an dem Antriebselements angelenkt ist. Dann ist nämlich lediglich ein Anschlag am Antriebselement und ein korrespondierender Gegenanschlag am Schließhilfshebel notwendig, um das Entkuppeln des Schließhilfshebels von der Schloßfalle durch den Bewegungszyklus des Antriebselements bewirken zu können.

Zu Beginn des Schließvorgangs stehen der Anschlag und der Gegenanschlag miteinander in Eingriff und blockieren das Verschwenken des Schließhilfshebels gegenüber dem Antriebselement in einer Richtung. Dadurch wird zunächst sichergestellt, daß der Schließhilfshebel nicht in die Bewegung der Schloßfalle eingreifen kann, so lange dies nicht erwünscht ist.

Die Schließhilfe ist nun vorzugsweise so ausgeführt, daß der Schließhilfshebel beim Schließvorgang durch den Bewegungszyklus des Antriebselements und bei miteinander in Eingriff befindlichen Anschlag und Gegenanschlag zunächst ohne Verschwenken gegenüber dem Antriebselement in Anlage mit der Schloßfalle kommt und dann unter einem Verschwenken gegenüber dem Antriebselement die entsprechende Verstellung der Schloßfalle bewirkt.

Ganz bevorzugt ist es weiter, daß Anschlag und Gegenanschlag so ausgeführt sind, daß sie beim Schließvorgang und nach der Verstellung der Schloßfalle durch den Bewegungszyklus des Antriebselements derart miteinander in Eingriff kommen, daß das Entkuppeln des Schließhilfshebels erfolgt. Damit ist gemeint, daß die Bewegung des Antriebselements über die Anschläge so auf den Schließhilfshebel übertragen wird, daß dieser aus der mit der Schloßfalle kuppelnden Stellung gelöst wird. Mit einfachsten konstruktiven Mitteln wird so der volle Funktionsumfang einer Schließhilfe inklusive des Kuppelns des Schließhilfshebels mit der Schloßfalle sowie des Entkuppelns des Schließhilfshebels von der Schloßfalle gewährleistet.

Weitere Einzelheiten, Merkmale, Ziele und Vorteile der vorliegenden Erfindung werden nachfolgend anhand der Zeichnung eines bevorzugten Ausführungsbeispiels näher erläutert. In der Zeichnung zeigt
- Fig. 1: ein erfindungsgemäßes Kraftfahrzeugschloß mit der Schloßfalle in Vorschließstellung und entkuppeltem Schließhilfshebel,
- Fig. 2: das Kraftfahrzeugschloß aus Fig. 1 mit gekuppeltem Schließhilfshebel,
- Fig. 3: das Kraftfahrzeugschloß aus Fig. 1 mit der Schloßfalle in Überhubstellung.

In den Figuren der Zeichnung werden für gleiche oder ähnliche Teile die selben Bezugszeichen verwendet. Damit soll angedeutet werden, daß entsprechende oder vergleichbare Eigenschaften und Vorteile erreicht werden, auch wenn eine wiederholte Beschreibung dieser Teile unterbleibt.

Fig. 1 zeigt ein Kraftfahrzeugschloß 1 mit einer Schloßfalle 2 und einer die Schloßfalle 2 in einer Hauptrast 3 bzw. einer Vorrast 4 haltenden Sperrklinke 5. In Fig. 1 befindet sich die Schloßfalle 2 in einer Vorschließstellung, in der die Schloßfalle 2 in der Vorrast 4 von der Sperrklinke 5 gehalten wird. In der Hauptschließstellung wird die Schloßfalle 2 von der Sperrklinke 5 in der Hauptrast 3 gehalten. Für die hier offenbarte Erfindung ist eine Vorschließstellung nicht zwangsläufig erforderlich. Statt dessen reicht eine definierte Zwischenstellung, aus der die Schloßfalle 2 dann in ihre Hauptschließstellung verstellbar ist. Im vorliegend beschriebenen Ausführungsbeispiel entspricht diese Zwischenstellung allerdings der Vorschließstellung.
Das Kraftfahrzeugschloß 1 ist mit einer Schließhilfe 6 zur Verstellung der Schloßfalle 2 in die Hauptschließstellüng ausgestattet. Dabei kann sowohl ein motorischer als auch ein manueller Betrieb der Schließhilfe vorgesehen sein.

Die Schließhilfe 6 weist einen Antrieb 7 - Schließhilfsantrieb - mit einem Antriebselement 8 und einen Schließhilfshebel 9 auf. Das Antriebselement 8 ist um eine Schwenkachse 10 schwenkbar gelagert. Der Schließhilfshebel 9 ist an dem Antriebselement 8, um eine Schwenkachse l0a schwenkbar, angelenkt. Die Schwenkachse 10 des Antriebselements 8 und die Schwenkachse l0a des Schließhilfshebels 9 sind vorzugsweise parallel zueinander ausgerichtet:
Die Schloßfalle 2 ist mittels des Schließhilfsantriebs 7 über das Antriebselement 8 und über den Schließhilfshebel 9 in die Hauptschließstellung verstellbar. Hierfür ist der Schließhilfshebel 9 mit der Schloßfalle 2 kuppelbar (Fig. 2). Die Verstellung der Schloßfalle 2 in die Hauptschließstellung wird als Schließvorgang bezeichnet.

Der Schließvorgang der Schloßfalle 2 umfaßt einen Bewegungszyklus des Antriebselements 8, der die Verstellung der Schloßfalle 2 in die Hauptschließstellung und anschließend das Entkuppeln des Schließhilfshebels 9 von der Schloßfalle 2 bewirkt. Die Verstellung der Schloßfalle 2 in die Hauptschließstellung umfaßt vorliegend auch die Verstellung der Schloßfalle 2 zunächst in eine Überhubstellung (Fig. 3) mit dem anschließenden Zurückfallen der Schloßfalle 2 in die Hauptschließstellung. Der Schließvorgang ist erst nach dem Entkuppeln des Schließhilfshebels 9 von der Schloßfalle 2 beendet.

Es darf schon hier darauf hingewiesen werden, daß ursächlich für das Entkuppeln des Schließhilfshebels 9 von der Schloßfalle 2 durch den Bewegungszyklus des Antriebselements 8 die besondere Ausgestaltung der Kopplung zwischen dem Antriebselement 8 einerseits und dem Schließhilfshebel 9 andererseits ist. Dies wird im folgenden noch näher erläutert.

Die Schließhilfe 6 ist hier so ausgeführt, daß der Bewegungszyklus des Antriebselements 8 vor der Verstellung der Schloßfalle 2 in die Hauptschließstellung zunächst das Kuppeln des Schließhilfshebels 9 mit der Schloßfalle 2 bewirkt.

Der Bewegungszyklus des Antriebselements 8 umfaßt beim Schließvorgang vorzugsweise ein Verschwenken des Antriebselements 8 in beide Schwenkrichtungen. Dabei ist das Kuppeln des Schließhilfshebels 9 mit der Schloßfalle 2 und die Verstellung der Schloßfalle 2 in die Hauptschließstellung mit dem Verschwenken des Antriebselements 8 in eine Schwenkrichtung - in Fig. 1 rechtsherum - verbunden und das Entkuppeln mit dem Verschwenken des Antriebselements 8 in der entgegengesetzten Schwenkrichtung - in Fig. 1 linksherum - verbunden.

Der gesamte Schließvorgang erfolgt vorzugsweise vollständig motorisch. Es ist aber auch möglich, daß die Rückstellung des Antriebselements 8 und damit das Entkuppeln des Schließhilfshebels 9 durch Federkraft in Verbindung mit einem Freilauf des Antriebselements 8 realisiert wird.

Der Schließhilfshebel 9 ist vorzugsweise nach Art eines Exzenters an einer von der Schwenkachse 10 des Antriebselements 8 beabstandeten Stelle an dem Antriebselement 8 schwenkbar angelenkt. Das Antriebselement 8 weist einen Anschlag 11 und der Schließhilfshebel 9 weist einen Gegenanschlag 12 auf. Die beiden Anschläge 11, 12 stehen zu Begin des Schließvorgangs miteinander in Eingriff und blockieren ein Verschwenken des Schließhilfshebels 9 gegenüber dem Antriebselement 8 in eine Richtung, hier in Richtung der gekuppelten Stellung des Schließhilfshebels 9.

Die Schließhilfe 6 ist vorzugsweise so ausgeführt, daß der Schließhilfshebel 9 beim Schließvorgang durch den Bewegungszyklus des Antriebselements 8 und bei miteinander in Eingriff befindlichen Anschlag 11 und Gegenanschlag 12 zunächst - ohne ein Verschwenken gegenüber dem Antriebselement 8 - in Anlage mit der Schloßfalle 2 kommt. Dies ist mit einem Verschwenken des Antriebselements 8 in Fig. 1 rechtsherum verbunden. Anschließend bewirkt das weitere Verschwenken des Antriebselements 8 unter einem Verschwenken des Schließhilfshebels 9 gegenüber dem Antriebselement 8 die Verstellung der Schloßfalle 2 in die Hauptschließstellung.

Anschlag 11 und Gegenanschlag 12 sind so angeordnet, daß sie beim Schließvorgang und nach der Verstellung der Schloßfalle 2 in die Hauptschließstellung durch den Bewegungszyklus des Antriebselements 8 derart miteinander in Eingriff kommen, daß dadurch das Entkuppeln des Schließhilfshebels 9 von der Schloßfalle 2 erfolgt. Dabei wird im hier gezeigten Ausführungsbeispiel das Antriebselement 8 - in Fig. 3 linksherum - so lange verschwenkt, bis Anschlag 11 und Gegenanschlag 12 wiederum miteinander in Eingriff kommen. Das weitere Verschwenken des Antriebselements 8 hat dann durch den blokkierenden Eingriff der Anschläge 11, 12 ein gemeinsames Verschwenken von Antriebselement 8 und Schließhilfshebel 9 zur Folge, bis letztendlich wieder die Ausgangsstellung (Fig. 1) erreicht ist.

Das Antriebselement 8 und der Schließhilfshebel 9 sind in die einander blokkierende Stellung vorgespannt. Dies geschieht vorzugsweise durch eine entsprechend angeordnete Feder. Durch die Vorspannung sind Anschlag 11 und Gegenanschlag 12 so lange in blockierendem Eingriff, so lange keine entgegen der Vorspannung wirkende Kraft vorliegt. Eine solche Kraft kommt erst dann zum Tragen, wenn der Schließhilfshebel 9 mit der Schloßfalle 2 gekuppelt ist bzw. solange der Schließhilfshebel 9 mit der Schloßfalle 2 gekuppelt ist.

Das Antriebselement 8, der Schließhilfshebel 9 und die Schloßfalle 2 bilden beim Schließvorgang eine Viergelenkkinematik. Dies ist besonders hinsichtlich der Betätigungskräfte für das Verstellen der Schloßfalle 2 in die Hauptschließstellung vorteilhaft, da durch eine Viergelenkkinematik mit geringem Aufwand ein günstiges Übersetzungsverhältnis erreicht werden kann.

Als Viergelenkkinematik wird hier die Kinematik zwischen dem Antriebselement 8 und der Schloßfalle 2 bezeichnet, bei der während des Schließvorgangs vier Gelenke beteiligt sind. Dies sind hier die Schwenkachse 10 des Antriebselements 8, der Anlenkpunkt des Schließhilfshebels 9 am Antriebselement 8, die Kupplung des Schließhilfshebels 9 mit der Schloßfalle 2 und die Schwenkachse der Schloßfalle 2. Die Viergelenkkinematik ist jedoch nicht zwingend, es können statt dessen auch andere kinematische Ketten zwischen dem Antriebselement 8 und der Schloßfalle 2 vorgesehen sein. Insbesondere kann anstelle der Viergelenkkinematik eine Kinematik mit mehr als vier Gelenken vorgesehen sein, die hinsichtlich des Übertragungsverhältnisses ggf. günstiger ist, jedoch einen größeren konstruktiven Aufwand erfordert.

Der Schließhilfshebel 9 weist einen Dorn 13 und die Schloßfalle 2 weist eine Ausformung 14 auf. Beim Schließvorgang kommt der Dorn 13 mit der Ausformung 14 der Schloßfalle 2 zum Kuppeln des Schließhilfshebels 9 mit der Schloßfalle 2 in Eingriff. Die Ausformung 14 weist hierfür einen im wesentlichen radial ausgerichteten Abschnitt 15 auf, mit dem der Dorn 13 des Schließhilfshebels 9 beim Verschwenken der Schloßfalle 2 zur Kraftübertragung in Eingriff ist.

Zusätzlich weist die Ausformung 14 einen im wesentlichen bogenförmigen Abschnitt 16 auf, an den sich der Schließhilfshebel 9 während des Schließvorgangs annähert. Entsprechend ist auch der Schließhilfshebel 9 mit einem zum Abschnitt 16 der Ausformung 14 korrespondierenden, bogenförmigen Abschnitt 17 ausgestattet.

Beim Entkuppeln des Schließhilfshebels 9 von der Schloßfalle 2 gleitet der Schließhilfshebel 9 so lange entlang des bogenförmigen Abschnitts 16 der Schloßfalle 2, bis die Anschläge 11, 12 miteinander in Eingriff kommen und der Schließhilfshebel 9 dann durch die weitere Bewegung des Antriebselements 8 entkuppelt wird.

Der Schließhilfsantrieb 7 weist hier und vorzugsweise einen Elektromotor zur Verstellung des Antriebselementes 8 auf. Anstelle des Elektromotors kann jedoch auch ein pneumatischer Antrieb o. dgl. vorgesehen sein. Für die antriebstechnische Kopplung vorzugsweise mit dem Motor weist das Antriebselement 8 vorzugsweise einen als Zahnkranz ausgeführten Abschnitt 18 auf.

Der Schließhilfsantrieb 7 kann aber auch einen Bowdenzug aufweisen, so daß durch Betätigung des Bowdenzugs das Antriebselement 8 wie oben beschrieben verschwenkt wird. Das Verschwenken des Antriebselements 8 kann dadurch realisiert sein, daß der Bowdenzug unmittelbar mit dem Antriebselement 8 selbst gekoppelt ist, oder aber daß der Bowdenzug mittelbar, beispielsweise über ein Getriebe, mit dem Antriebselement 8 gekoppelt ist. Der Bowdenzug selbst wird durch einen motorischen Antrieb, oder aber manuell betätigt.

## Patentansprüche

1. Kraftfahrzeugschloß mit einer Schloßfalle (2), mit einer die Schloßfalle (2) in einer Hauptrast (3) und einer ggf. vorhandenen Vorrast (4) haltenden Sperrklinke (5) und mit einer Schließhilfe (6), wobei die Schließhilfe (6) einen Antrieb (7) - Schließhilfsantrieb - mit einem schwenkbaren, Antriebselement (8) und einen schwenkbar an dem Antriebselement (8) angelenkten Schließhilfshebel (9) aufweist, wobei die Schloßfalle (2) mittels des Schließhilfsantriebs (7) über das Antriebselement (8) und über den Schließhilfshebel (9) in eine Hauptschließstellung verstellbar ist - Schließvorgang - und hierfür der Schließhilfshebel (9) mit der Schloßfalle (2) kuppelbar ist und wobei der Schließvorgang einen Bewegungszyklus des Antriebselements (8) umfaßt,
**dadurch gekennzeichnet,**
**daß** das Antriebselement (8) derart mit dem Schließhilfshebel (9) in Eingriff bringbar ist, daß der Bewegungszyklus des Antriebselements (8) nach der Verstellung der Schloßfalle (2) in die Hauptschließstellung das Entkuppeln des Schließhilfshebels (9) von der Schloßfalle (2) bewirkt.

2. Kraftfahrzeugschloß nach Anspruch 1, **dadurch gekennzeichnet, daß** beim Schließvorgang der Bewegungszyklus des Antriebselements (8) für die Verstellung der Schloßfalle (2) in die Hauptschließstellung zunächst das Kuppeln des Schließhilfshebels (9) mit der Schloßfalle (2) bewirkt.

3. Kraftfahrzeugschloß nach Anspruch 2, **dadurch gekennzeichnet, daß** beim Schließvorgang der Bewegungszyklus des Antriebselements (8) ein Verschwenken des Antriebselements (8) in beide Schwenkrichtungen umfaßt, daß das Kuppeln des Schließhilfshebels (9) mit der Schloßfalle (2) und die Verstellung der Schloßfalle (2) in die Hauptschließstellung mit dem Verschwenken des Antriebselements (8) in einer Schwenkrichtung verbunden ist und daß das Entkuppeln mit dem Verschwenken des Antriebselements (8) in der anderen Schwenkrichtung verbunden ist.

4. Kraftfahrzeugschloß nach einem der Ansprüche 1 bis 3, **dadurch gekennzeichnet, daß** der Schließhilfshebel (9) an einer von der Schwenkachse (10) des Antriebselements (8) beabstandeten Stelle an dem Antriebselement (8) schwenkbar angelenkt ist.

5. Kraftfahrzeugschloß nach einem der Ansprüche 1 bis 4, **dadurch gekennzeichnet, daß** das Antriebselement (8) einen Anschlag (11) und der Schließhilfshebel (9) einen Gegenanschlag (12) aufweisen und daß durch ein Verschwenken des Schließhilfshebels (9) gegenüber dem Antriebselement (8) der Anschlag (11) und der Gegenanschlag (12) miteinander in Eingriff bringbar sind und dadurch ein weiteres Verschwenken blockiert wird.

6. Kraftfahrzeugschloß nach Anspruch 5, **dadurch gekennzeichnet, daß** der Anschlag (11) und der Gegenanschlag (12) zu Beginn des Schließvorgangs blockierend miteinander in Eingriff stehen.

7. Kraftfahrzeugschloß nach Anspruch 6, **dadurch gekennzeichnet, daß** beim Schließvorgang der Schließhilfshebel (9) durch den Bewegungszyklus des Antriebselements (8) und bei miteinander, in Eingriff befindlichen Anschlag (11) und Gegenanschlag (12) zunächst - ohne ein Verschwenken des Schließhilfshebels (9) gegenüber dem Antriebselement (8) - in Anlage mit der Schloßfalle (2) kommt und dann - unter einem Verschwenken des Schließhilfshebels (9) gegenüber dem Antriebselement (8) - die Verstellung der Schloßfalle (2) bewirkt.

8. Kraftfahrzeugschloß nach Anspruch 5 und ggf. nach Anspruch 6 oder 7, **dadurch gekennzeichnet, daß** beim Schließvorgang und nach der Verstellung der Schloßfalle (2) in die Hauptschließstellung durch den Bewegungszyklus des Antriebselements (8) der Anschlag (11) und der Gegenanschlag (12) blokkierend miteinander in Eingriff kommen und dadurch das Entkuppeln des Schließhilfshebels (9) von der Schloßfalle (2) erfolgt.

9. Kraftfahrzeugschloß nach Anspruch 5 und ggf. nach einem der Ansprüche 6 bis 8, **dadurch gekennzeichnet, daß** das Antriebselement (8) und der Schließhilfshebel (9) in die einander blockierende Stellung vorgespannt sind.

10. Kraftfahrzeugschloß nach Anspruch 4 und ggf. nach einem der Ansprüche 5 bis 9, **dadurch gekennzeichnet, daß** das Antriebselement (8), der Schließhilfshebel (9) und die Schloßfalle (2) beim Schließvorgang eine Viergelenkkinematik bilden und daß die Kupplung zwischen dem Schließhilfshebel (9) und der Schloßfalle (2) beim Schließvorgang ein Gelenk der Viergelenkkinematik bildet.

11. Kraftfahrzeugschloß nach einem der Ansprüche 1 bis 10, **dadurch gekennzeichnet, daß** der Schließhilfshebel (9) einen Dorn (13) aufweist, daß die Schloßfalle (2) eine Ausformung (14) aufweist und daß der Dorn (13) beim Schließvorgang zum Kuppeln des Schließhilfshebels (9) mit der Schloßfalle (2) in Eingriff mit der Ausformung (14) kommt, vorzugsweise, daß die Ausformung (14) einen im wesentlichen radial ausgerichteten Abschnitt (15) aufweist und/oder daß die Ausformung (14) einen im wesentlichen bogenförmigen Abschnitt (16) aufweist, an den sich der Schließhilfshebel (9) beim Schließvorgang annähert.

12. Kraftfahrzeugschloß nach einem der Ansprüche 1 bis 11, **dadurch gekennzeichnet, daß** der Schließhilfsantrieb (7) als motorischer Antrieb ausgestaltet ist und vorzugsweise einen Elektromotor zur Verstellung des Antriebselements (8) aufweist, vorzugsweise, daß das Antriebselement (8) für die antriebstechnische Kopplung vorzugsweise mit dem Motor einen als Zahnkranz ausgeführten Abschnitt (18) aufweist.

13. Kraftfahrzeugschloß nach einem der Ansprüche 1 bis 12, **dadurch gekennzeichnet, daß** der Schließhilfsantrieb (7) einen Bowdenzug aufweist, so daß durch manuelle oder motorische Betätigung des Bowdenzugs das Antriebselement (8) verschwenkbar ist.

## Claims

1. Motor vehicle lock with a lock latch (2), with a pawl (5) holding the lock latch (2) in a main latching means (3) and in an optionally present preliminary latching means (4), and with a locking aid (6), wherein the locking aid (6) has a drive (7) - locking-aid drive - with a pivotable drive element (8), and a locking-aid lever (9) coupled pivotably to the drive element (8), wherein the lock latch (2) can be displaced by means of the locking-aid drive (7) via the drive element (8) and via the locking-aid lever (9) into a main locking position - locking operation - and, for this purpose, the locking-aid lever (9) can be coupled to the lock latch (2), and wherein the locking operation comprises a movement cycle of the drive element (8), **characterized in that** the drive element (8) can be brought into engagement with the locking-aid lever (9) in such a manner that, after the lock latch (2) is displaced into the main locking position, the movement cycle of the drive element (8) brings about the decoupling of the locking-aid lever (9) from the lock latch (2).

2. Motor vehicle lock according to Claim 1, **characterized in that**, during the locking operation, the movement cycle of the drive element (8) for displacing the lock latch (2) into the main locking position first of all brings about the coupling of the locking-aid lever (9) to the lock latch (2).

3. Motor vehicle lock according to Claim 2, **characterized in that**, during the locking operation, the movement cycle of the drive element (8) comprises a pivoting of the drive element (8) in both pivoting directions, **in that** the coupling of the locking-aid lever (9) to the lock latch (2) and the displacement of the lock latch (2) into the main locking position is connected to the pivoting of the drive element (8) in one pivoting direction, and **in that** the decoupling is connected to the pivoting of the drive element (8) in the other pivoting direction.

4. Motor vehicle lock according to one of Claims 1 to 3, **characterized in that** the locking-aid lever (9) is coupled pivotably to the drive element (8) at a location spaced apart from the pivot axis (10) of the drive element (8).

5. Motor vehicle lock according to one of Claims 1 to 4, **characterized in that** the drive element (8) has a stop (11) and the locking-aid lever (9) has a counterstop (12), and **in that**, by pivoting of the locking-aid lever (9) in relation to the drive element (8), the stop (11) and the counterstop (12) can be brought into engagement with each other and, as a result, further pivoting is blocked.

6. Motor vehicle lock according to Claim 5, **characterized in that** the stop (11) and the counterstop (12) are in engagement with each other in a blocking manner at the beginning of the locking operation.

7. Motor vehicle lock according to Claim 6, **characterized in that**, during the locking operation, by means of the movement cycle of the drive element (8) and with the stop (11) and counterstop (12) in engagement with each other, the locking-aid lever (9) first of all - without pivoting of the locking-aid lever (9) in relation to the drive element (8) - comes into contact with the lock latch (2) and then - with pivoting of the locking-aid lever (9) in relation to the drive element (8) - brings about the displacement of the lock latch (2).

8. Motor vehicle lock according to Claim 5 and, if appropriate, according to Claim 6 or 7, **characterized in that**, during the locking operation and after displacement of the lock latch (2) into the main locking position by the movement cycle of the drive element (8), the stop (11) and the counterstop (12) come into engagement with each other in a blocking manner and, as a result, the locking-aid lever (9) is decoupled from the lock latch (2).

9. Motor vehicle lock according to Claim 5 and, if appropriate, according to one of Claims 6 to 8, **characterized in that** the drive element (8) and the locking-aid lever (9) are prestressed into the mutually blocking position.

10. Motor vehicle lock according to Claim 4 and, if appropriate, according to one of Claims 5 to 9, **characterized in that**, during the locking operation, the drive element (8), the locking-aid lever (9) and the lock latch (2) form a four-bar kinematics, and **in that** the coupling between the locking-aid lever (9) and the lock latch (2) forms a joint of the four-bar kinematics during the locking operation.

11. Motor vehicle lock according to one of Claims 1 to 10, **characterized in that** the locking-aid lever (9) has a pin (13), **in that** the lock latch (2) has a formation (14), and **in that**, during the locking operation to couple the locking-aid lever (9) to the lock latch (2), the pin (13) comes into engagement with the formation (14), preferably, **in that** the formation (14) has a section (15) oriented essentially radially, and/or **in that** the formation (14) has an essentially curved section (16) which the locking-aid lever (9) approaches during the locking operation.

12. Motor vehicle lock according to one of Claims 1 to 11, **characterized in that** the locking-aid drive (7) is configured as a motorized drive and preferably has an electric motor for displacement of the drive element (8), and, preferably, **in that** the drive element (8) has a section (18) designed as a toothed ring for the coupling in terms of drive preferably to the motor.

13. Motor vehicle lock according to one of Claims 1 to 12, **characterized in that** the locking-aid drive (7) has a Bowden cable such that the drive element (8) can be pivoted by manual or motorized actuation of the Bowden cable.

## Revendications

1. Serrure pour véhicule automobile comprenant un pêne de serrure (2), avec un cliquet d'arrêt (5) retenant le pêne de serrure (2) dans un dispositif de verrouillage principal (3) et un dispositif de pré-verrouillage éventuellement présent (4), et comprenant un auxiliaire de fermeture (6), l'auxiliaire de fermeture (6) présentant un entraînement (7) - entraînement d'auxiliaire de fermeture - avec un élément d'entraînement pivotant (8) et un levier d'auxiliaire de fermeture (9) articulé de manière pivotante à l'élément d'entraînement (8), le pêne de serrure (2) pouvant être déplacé au moyen de l'entraînement d'auxiliaire de fermeture (7) par le biais de l'élément d'entraînement (8) et par le biais du levier d'auxiliaire de fermeture (9) dans une position de fermeture principale - opération de fermeture - et pour cela, le levier d'auxiliaire de fermeture (9) pouvant être accouplé au pêne de serrure (2) et l'opération de fermeture comprenant un cycle de mouvement de l'élément d'entraînement (8),
**caractérisée en ce que**
l'élément d'entraînement (8) peut être amené en prise avec le levier d'auxiliaire de fermeture (9) de telle sorte que le cycle de mouvement de l'élément d'entraînement (8) provoque, après le déplacement du pêne de serrure (2) dans la position de fermeture principale, le désaccouplement du levier d'auxiliaire de fermeture (9) du pêne de serrure (2).

2. Serrure pour véhicule automobile selon la revendication 1, **caractérisée en ce que** lors de l'opération de fermeture, le cycle de mouvement de l'élément d'entraînement (8) pour le déplacement du pêne de serrure (2) dans la position de fermeture principale provoque d'abord l'accouplement du levier d'auxiliaire de fermeture (9) avec le pêne de serrure (2).

3. Serrure pour véhicule automobile selon la revendication 2, **caractérisée en ce que** lors de l'opération de fermeture, le cycle de mouvement de l'élément d'entraînement (8) comprend un pivotement de l'élément d'entraînement (8) dans les deux sens de pivotement, **en ce que** l'accouplement du levier d'auxiliaire de fermeture (9) avec le pêne de serrure (2) et le déplacement du pêne de serrure (2) dans la position de fermeture principale sont associés au pivotement de l'élément d'entraînement (8) dans un sens de pivotement et **en ce que** le désaccouplement est associé au pivotement de l'élément d'entraînement (8) dans l'autre sens de pivotement.

4. Serrure pour véhicule automobile selon l'une quelconque des revendications 1 à 3, **caractérisée en ce que** le levier d'auxiliaire de fermeture (9) est articulé de manière pivotante à un endroit de l'élément d'entraînement (8) espacé de l'axe de pivotement (10) de l'élément d'entraînement (8).

5. Serrure pour véhicule automobile selon l'une quelconque des revendications 1 à 4, **caractérisée en ce que** l'élément d'entraînement (8) présente une butée (11) et le levier d'auxiliaire de fermeture (9) présente une contre-butée (12) et **en ce que** par un pivotement du levier d'auxiliaire de fermeture (9) par rapport à l'élément d'entraînement (8), la butée (11) et la contre-butée (12) peuvent être amenées en prise l'une avec l'autre et de ce fait un pivotement supplémentaire est bloqué.

6. Serrure pour véhicule automobile selon la revendication 5, **caractérisée en ce que** la butée (11) et la contre-butée (12) sont en prise l'une avec l'autre par blocage au début de l'opération de fermeture.

7. Serrure pour véhicule automobile selon la revendication 6, **caractérisée en ce que** lors de l'opération de fermeture, le levier d'auxiliaire de fermeture (9), par le cycle de mouvement de l'élément d'entraînement (8) et lorsque la butée (11) et la contre-butée (12) sont en prise l'une avec l'autre, vient d'abord en appui - sans pivotement du levier d'auxiliaire de fermeture (9) par rapport à l'élément d'entraînement (8) - avec le pêne de serrure (2) puis - par pivotement du levier d'auxiliaire de fermeture (9) par rapport à l'élément d'entraînement (8) - provoque le déplacement du pêne de serrure (2).

8. Serrure pour véhicule automobile selon la revendication 5 et éventuellement selon la revendication 6 ou 7, **caractérisée en ce que** lors de l'opération de fermeture et après le déplacement du pêne de serrure (2) dans la position de fermeture principale par le cycle de déplacement de l'élément d'entraînement (8), la butée (11) et la contre-butée (12) viennent en prise l'une avec l'autre par blocage et de ce fait le désaccouplement du levier d'auxiliaire de fermeture (9) du pêne de serrure (2) a lieu.

9. Serrure pour véhicule automobile selon la revendication 5 et éventuellement selon l'une quelconque des revendications 6 à 8, **caractérisée en ce que** l'élément d'entraînement (8) et le levier d'auxiliaire de fermeture (9) sont précontraints dans la position de blocage mutuel.

10. Serrure pour véhicule automobile selon la revendication 4 et éventuellement selon l'une quelconque des revendications 5 à 9, **caractérisée en ce que** l'élément d'entraînement (8), le levier d'auxiliaire de fermeture (9) et le pêne de serrure (2) forment une cinématique à quadrilatère articulé lors de l'opération de fermeture, et **en ce que** l'accouplement entre le levier d'auxiliaire de fermeture (9) et le pêne de serrure (2) forme lors de l'opération de fermeture une articulation de la cinématique à quadrilatère articulé.

11. Serrure pour véhicule automobile selon l'une quelconque des revendications 1 à 10, **caractérisée en ce que** le levier d'auxiliaire de fermeture (9) présente un mandrin (13), **en ce que** le pêne de serrure (2) présente une formation (14) et **en ce que** le mandrin (13), lors de l'opération de fermeture, pour l'accouplement du levier d'auxiliaire de fermeture (9) au pêne de serrure (2) vient en prise avec la formation (14), de préférence **en ce que** la formation (14) présente une portion (15) orientée substantiellement radialement et/ou **en ce que** la formation (14) présente une portion (16) substantiellement en forme d'arc, de laquelle se rapproche le levier d'auxiliaire de fermeture (9) lors de l'opération de fermeture.

12. Serrure pour véhicule automobile selon l'une quelconque des revendications 1 à 11, **caractérisée en ce que** l'entraînement d'auxiliaire de fermeture (7) est réalisé sous forme d'entraînement à moteur et présente de préférence un moteur électrique pour le déplacement de l'élément d'entraînement (8), de préférence **en ce que** l'élément d'entraînement (8) pour l'accouplement technique d'entraînement présente de préférence avec le moteur une portion (18) réalisée sous forme de couronne dentée.

13. Serrure pour véhicule automobile selon l'une quelconque des revendications 1 à 12, **caractérisée en ce que** l'entraînement d'auxiliaire de fermeture (7) présente un câble Bowden de sorte que l'élément d'entraînement (8) puisse être pivoté par actionnement manuel ou par moteur du câble Bowden.
